# EUROPÄISCHE PATENTSCHRIFT

(11) **EP 2 120 484 B1**
(45) Veröffentlichungstag und Bekanntmachung des Hinweises auf die Patenterteilung: **18.05.2016**
(21) Anmeldenummer: 09155859.3
(22) Anmeldetag: 23.03.2009
(51) Int. Cl.: H04R 25/00

(54) **Verfahren zum Betreiben eines Hörgeräts und Hörgerät**
Method for operating a hearing device and hearing device
Procédé destiné au fonctionnement d'un appareil auditif et appareil auditif

(30) Priorität: 13.05.2008 DE 102008023370
(43) Veröffentlichungstag der Anmeldung: 18.11.2009
(73) Patentinhaber: Sivantos Pte. Ltd., Singapore 139959 (SG)
(72) Erfinder: Kornagel, Ulrich, 91052 Erlangen (DE)
(74) Vertreter: FDST Patentanwälte

(56) Entgegenhaltungen:
- EP-A1- 1 912 472
- EP-A2- 1 489 882
- DE-A1- 19 948 907

## Beschreibung

Die Erfindung betrifft ein im Patentanspruch 1 angegebenes Verfahren zum Betreiben eines Hörgeräts und ein im Patentanspruch 6 angegebenes Hörgerät.

Bei einem Gespräch zwischen Personen sind Störgeräusche oder unerwünschte akustische Signale allgegenwärtig. Diese interferieren mit der menschlichen Stimme einer Person oder mit einem erwünschten akustischen Signal. Hörgeräteträger sind besonders anfällig für Störgeräusche und unerwünscht akustische Signale. Gespräche im Hintergrund, akustische Beeinträchtigungen von elektronischen Geräten, wie beispielsweise Mobiltelefonen, sowie Lärm oder Geräusche in der Umgebung können es für einen Menschen mit einem Hörgerät schwierig machen, einen gewünschten Sprecher zu verstehen. Eine Reduktion des Störgeräuschpegels in einem akustischen Signal, gekoppelt mit einem automatischen Fokus auf eine gewünschte akustische Signalkomponente kann die Leistungsfähigkeit eines digitalen Sprachprozessors, wie er in modernen Hörhilfen Verwendung findet, signifikant verbessern.

Hörgeräte mit einer digitalen Signalverarbeitung enthalten ein oder mehrere Mikrofone, A/D-Wandler, digitale Signalprozessoren und Lautsprecher. In der Regel teilen digitale Signalprozessoren die einkommenden Signale in eine Mehrzahl von Frequenzbändern auf. Innerhalb eines jeden Bands kann eine Signalverstärkung und -verarbeitung individuell in Übereinstimmung mit den Anforderungen eines bestimmten Trägers des Hörgeräts eingestellt werden. Ferner sind bei der digitalen Signalverarbeitung Algorithmen zur Rückkopplungs- und Störgeräuschminimierung verfügbar, die aber auch Nachteile aufweisen. Nachteilig bei den derzeit vorhandenen Algorithmen zur Störgeräuschminimierung ist zum Beispiel deren beschränkte Verbesserung in der Hörgeräteakustik, wenn sich Sprach- und Hintergrundgeräusche in derselben Frequenzregion befinden und sie daher nicht in der Lage sind, zwischen gesprochener Sprache und Hintergrundgeräusch zu unterscheiden. Auf dem Gebiet der akustischen Signalverarbeitung ist dies eines der häufigsten Aufgaben, nämlich aus verschiedenen, sich überlagernden, akustischen Signalen eines oder eine Mehrzahl davon herauszufiltern. Dies wird auch als das sogenannte "Cocktail-Party-Problem" bezeichnet. Hierbei mischen sich die unterschiedlichsten Geräusche, wie Musik und Unterhaltungen zu einer undefinierbaren Geräuschkulisse. Trotzdem fällt es einem Menschen ohne Hörschwäche im allgemeinen nicht schwer, sich in einer solchen Situation mit einem Gesprächspartner zu unterhalten. Es ist daher für Hörgeräteträger wünschenswert, sich in ebensolchen Situationen genauso unterhalten zu können, wie Menschen ohne Hörschwäche.

Es gibt in der akustischen Signalverarbeitung räumliche, z. B. Richtmikrofon oder Beamforming, statistische, z. B. Blind Source Separation (BSS; "Unterscheiden nicht sichtbarer Schallquellen") oder gemischte Verfahren, die u. a. mittels Algorithmen aus mehreren gleichzeitig aktiven Schallquellen eine einzige oder eine Mehrzahl davon abtrennen können. So ermöglicht BSS mittels statistischer Signalverarbeitung von mindestens zwei Mikrofonsignalen, eine Trennung von Quellsignalen ohne Vorwissen über deren geometrische Anordnung durchzuführen. Dieses Verfahren hat in der Anwendung in Hörgeräten Vorteile gegenüber herkömmlichen Richtmikrofonlösungen. Prinzipbedingt lassen sich mit einem BSS-Verfahren mit n Mikrofonen, bis zu n Quellen trennen, d. h. n Ausgangssignale generieren.

Verfahren zur BSS sind aus der Literatur zahlreich bekannt, wobei Schallquellen über die Analyse wenigstens zweier Mikrofonsignale analysiert werden. Einen guten Überblick gibt die nachveröffentlichte Patentschrift DE 10 2006 047 982.

Die Steuerung von Richtmikrofonen im Sinne einer BSS unterliegt Mehrdeutigkeiten, sobald mehrere konkurrierende Nutzquellen, z. B. Sprecher, gleichzeitig vorliegen. Die BSS erlaubt prinzipiell die Separation der verschiedenen Quellen, sofern diese räumlich getrennt sind. Durch die Mehrdeutigkeit wird jedoch der potenzielle Nutzen eines Richtmikrofons gemindert, obwohl gerade in solchen Szenarien ein Richtmikrofon zur Verbesserung der Sprachverständlichkeit von großem Nutzen sein kann.

Das Hörgerät bzw. die mathematischen Algorithmen zur BSS stehen prinzipiell vor dem Problem, entscheiden zu müssen, welche der durch die BSS erzeugten Signale am Vorteilhaftesten an den Hörhilfeträger weitergegeben werden sollen. Dies ist für die Hörhilfe eine prinzipiell unlösbare Aufgabe, da die Auswahl der Wunschakustikquelle direkt vom momentanen Willen des Hörhilfeträgers abhängt und somit einem Auswahlalgorithmus nicht als Eingangsgröße vorliegen kann. Die durch diesen Algorithmus getroffene Auswahl muss sich also auf Annahmen über den wahrscheinlichen Willen des Hörers stützen.

Im Stand der Technik wird von einer Bevorzugung eines akustischen Signals durch den Hörhilfeträger aus einer 0°-Richtung, also der Blickrichtung des Hörhilfeträgers ausgegangen. Dies ist insofern realistisch, als dass in einer akustisch schwierigen Situation der Hörhilfeträger seinen aktuellen Gesprächspartner anschauen würde, um weitere Hinweise zu bekommen, die die Sprachverständlichkeit des Gesprächspartners erhöhen (z. B. Lippenbewegungen). Hierdurch wird der Hörhilfeträger jedoch gezwungen, seinen Gesprächspartner anzusehen, damit das Richtmikrofon zu einer erhöhten Sprachverständlichkeit führt. Dies ist insbesondere lästig, wenn der Hörhilfeträger sich mit genau einer einzigen Person unterhalten will, d. h. nicht in eine Kommunikation mit mehreren Sprechern eingebunden ist, und seinen Gesprächspartner nicht immer ansehen möchte/muss.

Aus EP 1 912 472 A1 ist ein Verfahren zum Betreiben einer Hörhilfe sowie eine Hörhilfe bekannt. Aus einem aufgenommenen Umgebungsschall werden elektrische Akustiksignale erzeugt, aus welchen durch eine Signalverarbeitung ein elektrisches Sprachsignal mit einer hohen Sprachwahrscheinlichkeit identifiziert und ausgewählt wird. Das elektrische Sprachsignal wird derart in einem Ausgangsschall der Hörhilfe selektiv berücksichtigt, dass es für den Hörhilfeträger im Vergleich mit einer anderen Akustikquelle akustisch wenigstens hervortritt und dadurch vom Hörhilfeträger besser wahrgenommen wird.

In EP 1 912 474 A1 ein Verfahren zum Betreiben einer Hörhilfe sowie eine Hörhilfe offenbart. Aus einem aufgenommenen Umgebungsschall werden elektrische Akustiksignale erzeugt, aus welchen durch eine Signalverarbeitung ein elektrisches Sprechersignal durch eine Datenbank mit Sprachprofilen präferierter Sprecher identifiziert und ausgewählt wird. Das elektrische Sprechersignal wird derart in einem Ausgangsschall der Hörhilfe selektiv berücksichtigt, dass es für den Hörhilfeträger im Vergleich mit einer anderen Akustikquelle akustisch wenigstens hervortritt und dadurch vom Hörhilfeträger besser wahrgenommen wird.

Es ist daher Aufgabe der Erfindung, ein verbessertes Verfahren zum Betreiben eines Hörgeräts, sowie ein verbessertes Hörgerät anzugeben, mit welchen entschieden werden kann, welche Ausgangssignale einer Quellentrennung, insbesondere einer BSS, dem Hörhilfeträger akustisch zugeführt werden.

Gemäß der Erfindung wird die gestellte Aufgabe mit dem Verfahren des unabhängigen Patentanspruchs 1 und dem Hörgerät des unabhängigen Patentanspruchs 6 gelöst.

Die Erfindung umfasst ein Verfahren zum Betreiben eines Hörgeräts, wobei durch das Hörgerät aus einem aufgenommenen Umgebungsschall elektrische Akustiksignale erzeugt werden. Diese werden entsprechend ihrem Zugehörigkeitsgrad zu einer vorgebbaren Akustiksignalklasse gewichtet und zu einem Ausgangsschallsignal zusammengemischt. Das Gewicht des Akustiksignals ist umso größer oder umso kleiner, je höher der Zugehörigkeitsgrad ist. Vorteilhaft daran ist, dass einem Hörgerätenutzer ein gewünschtes Signal aus einer Vielzahl von Umgebungsschallsignalen dargeboten werden kann.

In einer Weiterbildung kann der Zugehörigkeitsgrad durch die Merkmale Lautstärke, Frequenzbereich, Sprachgrundfrequenz, cepstrale Koeffizienten und/oder zeitlichen Verlauf der Akustiksignale bestimmt werden. Dadurch wird eine hohe Flexibilität erreicht.

In einer weiteren Ausführungsform kann die vorgebbare Akustiksignalklasse die Klassen Sprache bzw. menschliche Stimme, in einem vorgebbaren Frequenzband, Männerstimme, Frauenstimme, Kinderstimme, Stimme einer vorgebbaren Person, Musik und Umgebungsgeräusch umfassen. Dies bietet den Vorteil einer großen Auswahl für einen Hörgerätenutzer.

Auch kann die vorgebbare Akustiksignalklasse eine beliebige Kombination der Klassen umfassen.

Die elektrischen Akustiksignale werden aus dem Umgebungsschall mittels eines Blind Source Separation Verfahrens erzeugt. Dadurch kommt es zu einer guten Schallsignaltrennung.

Der Zugehörigkeitsgrad wird durch eine Merkmalsanalyse der elektrischen Akustiksignale bestimmt, wobei für die elektrischen Akustiksignale eine Wahrscheinlichkeit der Zugehörigkeit zu einer vorgebbaren Akustiksignalklasse ermittelt wird. Vorteilhaft daran ist die einfache rechnerische Gewichtung.

Erfindungsgemäß wird auch ein Hörgerät mit mindestens einem Mikrofon zur Aufnahme eines Umgebungsschalls und mit einer Entmischungseinheit zur Erzeugung von elektrischen Akustiksignalen aus dem aufgenommenen Umgebungsschall angegeben. Das Hörgerät umfasst eine Signalverarbeitungseinheit, durch die Akustiksignale die entsprechend ihrem Zugehörigkeitsgrad zu einer vorgebbaren Akustiksignalklasse gewichtbar und zu einem Ausgangsschallsignal zusammenmischbar sind, wobei das Gewicht des Akustiksignals umso größer oder umso kleiner ist, je höher der Zugehörigkeitsgrad ist. Dadurch kann das Umschalten zwischen Akustiksignalklassen "weich" erfolgen.

In einer Weiterbildung kann die Entmischungseinheit ein Blind Source Separation Modul umfassen.

In einer weiteren Ausführungsform kann die Signalverarbeitungseinheit mindestens ein Klassifikationsmodul, mindestens ein Gewichtermittlungsmodul, mindestens einen Multiplizierer und mindestens einen Addierer umfassen.

Des Weiteren kann das Hörgerät eine Akustiksignalklasse-Eingabeeinheit umfassen, mit der die gewünschte, vorgebbare Akustiksignalklasse dem Hörgerät übermittelt wird. Diese kann am Hörgerät oder in einer Fernbedienung angeordnet sein.

Weitere Besonderheiten und Vorteile der Erfindung werden aus den nachfolgenden Erläuterungen mehrerer Ausführungsbeispiele anhand von schematischen Zeichnungen ersichtlich.

Es zeigen:
- Figur 1:: ein Blockschaltbild eines Hörgeräts mit Blind Source Separation nach dem Stand der Technik und
- Figur 2:: ein Blockschaltbild eines erfindungsgemäßen Hörgeräts.

Die Figur 1 zeigt den Stand der Technik eines Hörgeräts 1 mit drei Mikrofonen 2 und einer Entmischungseinheit 5 nach dem Blind Source Separation Verfahren. Drei Signalquellen erzeugen drei akustische Umgebungsschall-Signale s1, s2, s3, die von den drei Mikrophonen 2 empfangen und in elektrische Mikrophonsignale X1, X2, X3 umgewandelt werden. Die drei Mikrophonsignale x1, x2, x3 werden jeweils einem Signaleingang der Entmischungseinheit 5 zugeführt. In der Entmischungseinheit 5 läuft das Blind Source Separation Verfahren ab, mit dessen Hilfe die Umgebungsschall-Signale s1, s2, s3 aus den gemischten elektrischen Mikrofonsignalen x1, x2, x3 rekonstruiert werden können. Somit stehen an drei Ausgängen der Entmischungseinheit 5 drei elektrische Akustik-Signale s1', s2', s3' zur Verfügung.

Im einfachsten Fall kann nun ein Hörgerätenutzer mit Hilfe eines Auswahlschalters 7 in einem Postprozessormodul 6 zwischen den drei getrennt wiedergegebenen Akustik-Signalen s1', s2', s3' wählen. In Figur 2 wurde das elektrische AkustikSignal s2' gewählt und an einen Hörer 3 weitergegeben. Die Entmischungseinheit 5 und das Postprozessormodul bilden eine Signalverarbeitungseinheit 4.

Der Hörer 3 sendet als akustisches Ausgangssignal das Signal s2'', das in etwa dem akustischen Umgebungsschall-Signal s2 entspricht. Mit Hilfe des Hörgeräts 1 in Figur 1 können somit verschiedene akustische Eingangssignale separiert werden und getrennt entsprechend der Vorlieben eines Hörgerätenutzers über den Hörer 3 ausgegeben werden.

Nicht immer will ein Hörgeräteträger eine derart harte Umschaltung zwischen unterschiedlichen Eingangssignalquellen.

Auch ist es einer Entmischungseinheit 5 nicht immer möglich, die Signale derart sauber und sicher getrennt aufzubereiten. Eine verbesserte Darbietung von unterschiedlichen Umgebungsschall Signalen bietet daher die erfindungsgemäße Vorrichtung nach Figur 2.

Figur 2 zeigt ein Hörgerät 1 mit drei Mikrofonen 2, einer Signalverarbeitungseinheit 4 und einem Hörer bzw. Lautsprecher 3. Drei Umgebungsschall-Signale s1, s2, s3 werden von den Mikrofonen 2 aufgenommen und als Mikrophonsignale x1, x2, x3 an die Signalverarbeitungseinheit 4 weitergeleitet. Die von der Signalverarbeitungseinheit 4 aufbereiteten Mikrofonsignale x1, x2, x3 werden dann an einen Eingang des Hörers 3 weitergeleitet und als akustisches Ausgangsschallsignal s dem Hörgerätenutzer dargeboten.

In der Signalverarbeitungseinheit 4 werden mit Hilfe einer Entmischungseinheit 5 die Mikrofonsignale x1, x2, x3 verarbeitet und als entmischte elektrische Akustiksignale s1', s2', s3' an die weiterverarbeitenden Einheiten geleitet. Die elektrischen Akustiksignale s1', s2', s3', gelangen einerseits jeweils zu Eingängen von Multiplizierern 10, andererseits zu Eingängen eines Klassifikationsmoduls 8. Mit Hilfe einer Akustiksignalklasse-Eingabeeinheit 12 kann ein Hörgerätenutzer eine bevorzugte Akustiksignalklasse vorgeben. Diese Vorgabe wird an das Klassifikationsmodul 8 geleitet und in diesem verarbeitet. Die vorgewählte Akustiksignalklasse kann beispielsweise eine Männerstimme, eine Frauenstimme, eine Kinderstimme oder auch einen bestimmten Frequenzbereich, oder generell menschliche Stimme bzw. Sprache, oder Musik etc umfassen. Im Klassifikationsmodul 8 wird die Wahrscheinlichkeit errechnet, mit der ein elektrisches Akustiksignal s1', s2', s3', zu einer bestimmten Akustiksignalklasse gehört. Mit Hilfe eines Gewichtermittlungsmoduls 9 wird nun dieser Grad der Zugehörigkeit entsprechend gewichtet. Dazu werden die Zugehörigkeitsgrade der klassifizierten Signale von Ausgängen des Klassifikationsmoduls 8 an Eingänge des Gewichtermittlungsmoduls 9 geleitet. Das Gewichtermittlungsmodul 9 ermittelt nun die Gewichte g1, g2, g3 derart, dass das Gewicht eines Akustiksignals umso höher gewählt wird, je höher der Grad der Zugehörigkeit zu der vorgewählten Klasse ermittelt wurde. Die Gewichte g1, g2, g3 werden an diesen entsprechenden Eingängen der Multiplizierer 10 geleitet. In den Multiplizierern 10 werden nun die elektrischen Akustik-Signale s1', s2', s3' mit den Gewichten g1, g2, g3 multipliziert. Von Ausgängen der Multiplizierer 10 werden die gewichteten elektrischen Akustik-Signale an einen Addierer 11 geleitet. Im Addierer 11 werden diese Signale addiert und dem Ausgang des Addierers 11 zur Verfügung gestellt. Anschließend wird das elektrische Signal am Ausgang des Addierers in dem Hörer 3 in ein Ausgangsschallsignal S umgewandelt.

### Bezugszeichenliste

- 1: Hörgerät
- 2: Mikrofon
- 3: Hörer / Lautsprecher
- 4: Signalverarbeitungseinheit
- 5: Entmischungseinheit
- 6: Postprozessormodul
- 7: Auswahlschalter
- 8: Klassifikationsmodul
- 9: Gewichtermittlungsmodul
- 10: Multiplizierer
- 11: Addierer
- 12: Akustiksignalklasse-Eingabeeinheit
- g1, g2, g3: Gewichtsfaktoren / Gewichte
- s: Ausgangsschallsignal
- s1, s2, s3: Umgebungsschall-Signale
- s1', s2', s3': elektrische Akustik-Signale
- x1, x2, x3: Mikrofonsignale

## Patentansprüche

1. Verfahren zum Betreiben eines Hörgeräts (1), wobei durch das Hörgerät (1) aus einem aufgenommenen Umgebungsschall (s1, s2, s3) elektrische Akustiksignale (s1', s2', s3') durch ein Blind Source Separation Verfahren erzeugt werden, wobei für die elektrischen Akustiksignale (s1', s2', s3') jeweils eine Wahrscheinlichkeit der Zugehörigkeit zu einer vorgebbaren Akustiksignalklasse durch eine Merkmalsanalyse der elektrischen Akustiksignale (s1', s2', s3') als Zugehörigkeitsgrad ermittelt wird, und wobei die elektrischen Akustiksignale (s1', s2', s3') entsprechend ihrem jeweiligen Zugehörigkeitsgrad zu der vorgebbaren Akustiksignalklasse gewichtet und zu einem Ausgangsschallsignal (s) zusammengemischt werden, wobei das jeweilige Gewicht (g1, g2, g3) des Akustiksignals (s1', s2', s3') umso größer oder umso kleiner ist, je höher der jeweilige Zugehörigkeitsgrad ist.

2. Verfahren nach Anspruch 1,
**dadurch gekennzeichnet,**
**dass** der Zugehörigkeitsgrad durch die Merkmale Lautstärke, Frequenzbereich, Sprachgrundfrequenz, cepstrale Koeffizienten und/oder zeitlichen Verlauf der Akustiksignale (s1', s2', s3') bestimmt wird.

3. Verfahren nach Anspruch 1 oder 2,
**dadurch gekennzeichnet,**
**dass** die vorgebbare Akustiksignalklasse folgende Klassen umfasst:
- Sprache bzw. menschliche Stimme,
- in einem vorgebbaren Frequenzband,
- Männerstimme, Frauenstimme, Kinderstimme,
- Stimme einer vorgebbaren Person,
- Musik und
- Umgebungsgeräusch.

4. Verfahren nach Anspruch 3,
**dadurch gekennzeichnet,**
**dass** die vorgebbare Akustiksignalklasse eine beliebige Kombination der Klassen umfasst.

5. Computerprogrammprodukt mit einem Computerprogramm, das Softwaremittel zur Durchführung eines Verfahrens nach einem der Ansprüche 1 bis 4, aufweist, wenn das Computerprogramm in einer Steuereinheit ausgeführt wird.

6. Hörgerät (1) mit mindestens einem Mikrofon (2) zur Aufnahme eines Umgebungsschalls (s1, s2, s3) und mit einer Entmischungseinheit (5) zur Erzeugung von elektrischen Akustiksignalen (s1', s2', s3') aus dem aufgenommenen Umgebungsschall (s1, s2, s3), wobei die Entmischungseinheit (5) ein Blind Source Separation Modul und eine Signalverarbeitungseinheit (4) umfasst, durch die Akustiksignale (s1', s2', s3') die entsprechend ihrem jeweiligen Zugehörigkeitsgrad zu einer vorgebbaren Akustiksignalklasse gewichtbar und zu einem Ausgangsschallsignal (s) zusammenmischbar sind, wobei das jeweilige Gewicht (g1, g2, g3) des Akustiksignals (s1', s2', s3') umso größer oder umso kleiner ist, je höher der jeweilige Zugehörigkeitsgrad ist, der durch eine Merkmalsanalyse der elektrischen Akustiksignale (s1', s2', s3') bestimmbar ist, wobei für die elektrischen Akustiksignale (s1', s2', s3') eine Wahrscheinlichkeit der Zugehörigkeit zu einer vorgebbaren Akustiksignalklasse als jeweiliger Zugehörigkeitsgrad ermittelbar ist.

7. Hörgerät(1) nach Anspruch 6,
**dadurch gekennzeichnet,**
**dass** die Signalverarbeitungseinheit (4) mindestens ein Klassifikationsmodul (8), mindestens ein Gewichtermittlungsmodul (9), mindestens einen Multiplizierer (10) und mindestens einen Addierer 11) umfasst.

8. Hörgerät (1) nach Anspruch 6 oder 7,
**gekennzeichnet durch**
eine Akustiksignalklasse-Eingabeeinheit (12), mit der die gewünschte, vorgebbare Akustiksignalklasse dem Hörgerät (1) übermittelbar ist.

## Claims

1. Method for operating a hearing aid (1), wherein the hearing aid (1) takes a picked-up ambient sound (s1, s2, s3) and produces electrical acoustic signals (s1', s2', s3') by means of a blind source separation method, wherein the electrical acoustic signals (s1', s2', s3') each have a probability of association with a prescribable acoustic signal class ascertained for them as a degree of association by dint of feature analysis of the electrical acoustic signals (s1', s2', s3'), and wherein the electrical acoustic signals (s1', s2', s3') are weighted in accordance with their respective degree of association with the prescribable acoustic signal class and are mixed together to form an output sound signal (s), the respective weight (g1, g2, g3) of the acoustic signal (s1', s2', s3') being all the greater or all the smaller the higher the respective degree of association.

2. Method according to Claim 1,
**characterized in that** the degree of association is determined by the features volume, frequency range, fundamental voice frequency, cepstral coefficients and/or time characteristic of the acoustic signals (s1', s2', s3').

3. Method according to Claim 1 or 2,
**characterized in that** the prescribable acoustic signal class comprises the following classes:
- speech or human voice,
- in a prescribable frequency band,
- man's voice, woman's voice, child's voice,
- voice of a prescribable person,
- music and
- ambient noise.

4. Method according to Claim 3,
**characterized in that** the prescribable acoustic signal class comprises any combination of the classes.

5. Computer program product having a computer program that has software means for performing a method according to one of Claims 1 to 4 when the computer program is executed in a control unit.

6. Hearing aid (1) having at least one microphone (2) for picking up an ambient sound (s1, s2, s3) and having a demixing unit (5) for producing electrical acoustic signals (s1', s2', s3') from the picked-up ambient sound (s1, s2, s3), wherein the demixing unit (5) comprises a blind source separation module and a signal processing unit (4) that acoustic signals (s1', s2', s3') that can be weighted in accordance with their respective degree of association with the prescribable acoustic signal class and can be mixed together to form an output sound signal (s), the respective weight (g1, g2, g3) of the acoustic signal (s1', s2', s3') being all the greater or all the smaller the higher the respective degree of association, which can be determined by dint of feature analysis of the electrical acoustic signals (s1', s2', s3'), wherein the electrical acoustic signals (s1', s2', s3') can have a probability of association with a prescribable acoustic signal class ascertained for them as a respective degree of association.

7. Hearing aid (1) according to Claim 6,
**characterized in that** the signal processing unit (4) comprises at least one classification module (8), at least one weight ascertainment module (9), at least one multiplier (10) and at least one adder (11).

8. Hearing aid (1) according to Claim 6 or 7,
**characterized by** an acoustic signal class input unit (12) that can be used to transmit the desired, prescribable acoustic signal class to the hearing aid (1).

## Revendications

1. Procédé destiné au fonctionnement d'un appareil auditif (1) consistant à générer des signaux acoustiques électriques (s1', s2', s3') au moyen de l'appareil auditif (1) à partir d'un son ambiant reçu (s1, s2, s3) par un procédé de séparation de source aveugle, dans lequel, pour les signaux acoustiques électriques (s1', s2', s3'), une probabilité respective d'appartenance à une classe de signaux acoustiques pouvant être prédéfinie est déterminée par une analyse de caractéristiques des signaux acoustiques électriques (s1', s2', s3') sous la forme d'un degré d'appartenance, et dans lequel les signaux acoustiques électriques (s1', s2', s3') sont pondérés d'une manière qui correspond à leur degré d'appartenance respectif dans la classe de signaux acoustiques pouvant être prédéfinie et sont combinés en un signal sonore de sortie (s), dans lequel le poids respectif (g1, g2, g3) du signal acoustique (s1', s2', s3') est d'autant plus élevé que le degré d'appartenance respectif est élevée.

2. Procédé selon la revendication 1,
**caractérisé en ce que** le degré d'appartenance est déterminé par les caractéristiques suivantes : intensité sonore, gamme de fréquences, fréquence fondamentale, coefficients cepstraux et/ou évolution temporelle des signaux acoustiques (s1', s2', s3').

3. Procédé selon la revendication 1 ou 2,
**caractérisé en ce que** la classe de signaux acoustiques pouvant être prédéfinie comprend les classes suivantes :
- parole ou voix humaine,
- le fait de se situer dans une bande de fréquences pouvant être prédéfinie,
- voix masculine, voix féminine, voix enfantine,
- voix d'une personne pouvant être prédéfinie,
- musique et
- bruit ambiant.

4. Procédé selon la revendication 3,
**caractérisé en ce que** la classe de signaux acoustiques pouvant être prédéfinie comprend une combinaison quelconque desdites classes.

5. Produit de programme informatique comprenant un programme informatique qui comporte des moyens logiciels destinés à mettre en oeuvre un procédé selon l'une quelconque des revendications 1 à 4 lorsque le programme informatique est exécuté dans une unité de commande.

6. Appareil auditif (1) comportant au moins un microphone (2) destiné à recevoir un son ambiant (s1, s2, s3) et comportant une unité de séparation (5) destinée à générer des signaux acoustiques électriques (s1', s2', s3') à partir du son ambiant reçu (s1, s2, s3), dans lequel l'unité de séparation (5) comprend un module de séparation de source aveugle et une unité de traitement de signaux (4) au moyen desquels des signaux acoustiques (s1', s2', s3') qui peuvent être pondérés d'une manière qui correspond à leur degré d'appartenance respectif dans une classe de signaux acoustiques pouvant être prédéfinie et peuvent être combinés en un signal sonore de sortie (s), dans lequel le poids respectif (g1, g2, g3) du signal acoustique (s1', s2', s3') est d'autant plus élevé que le degré d'appartenance respectif est élevé, lequel degré d'appartenance peut être déterminé par une analyse de caractéristiques des signaux acoustiques électriques (s1', s2', s3'), dans lequel, pour les signaux acoustiques électriques (s1', s2', s3'), une probabilité d'appartenance à une classe de signaux acoustiques pouvant être prédéfinie peut être déterminée sous la forme d'un degré d'appartenance respectif.

7. Appareil auditif (1) selon la revendication 6,
**caractérisé en ce que** l'unité de traitement de signaux (4) comprend au moins un module de classification (8), au moins un module de pondération (9), au moins un module multiplicateur (10) et au moins un additionneur (11).

8. Appareil auditif (1) selon la revendication 6 ou 7,
**caractérisé par** une unité de fourniture en entrée de classe de signaux acoustiques (12) au moyen de laquelle les classes de signaux acoustiques pouvant être prédéfinies peuvent être transmises à l'appareil auditif (1).
